# FASCICULE DE BREVET EUROPEEN

(11) **EP 1 501 396 B1**
(45) Date de publication et mention de la délivrance du brevet: **23.11.2005**
(21) Numéro de dépôt: 02735518.9
(22) Date de dépôt: 29.04.2002
(51) Int. Cl.: A47G 25/90

(54) **Dispositif pour le retrait d'une orthèse compressive**
Vorrichtung zum Ausziehen eines Kompressionsstrumpfes
Device for removing a compression orthosis

(43) Date de publication de la demande: 02.02.2005
(73) Titulaire: Chevalier, Joul, F-21430 Sussey (FR)
(72) Inventeur: Chevalier, Joul, F-21430 Sussey (FR)
(74) Mandataire: Honoré, Anne-Claire
(86) Numéro de dépôt international: PCT/FR2002/001480
(87) Numéro de publication internationale: WO 2003/096851

(56) Documents cités:
- DE-A- 3 914 824
- DE-A- 19 803 503
- DE-C- 153 266
- US-A- 2 019 340
- US-A- 3 396 882
- US-A- 3 991 920

## Description

La présente invention concerne un dispositif pour le retrait de chaussettes, bas, collants ou analogues et plus particulièrement des orthèses compressives réalisées en un matériau textile élastique tricoté qui sont prescrites à des patients pour le traitement de pathologies circulatoires.

Dans les traitements de l'ulcère veineux, des varices, des lymphoedèmes, et plus généralement dans le domaine des traitements des insuffisances veineuses superficielles ou profondes, on connaît bien des orthèses réalisées sur mesure en un matériau élastique, classiquement une maille tricotée. Dans la suite du document, on entend par orthèse compressives dites "bas ou chaussettes de contention", des bas couvrant la cuisse et le mollet, des collants couvrant les deux membres inférieurs et l'abdomen jusqu'à la ceinture, en une seule pièce, ou encore des chaussettes couvrant le mollet seul.

Les orthèses compressives étant prescrites pour le traitement de pathologies circulatoires qui affectent plus particulièrement des patients âgés dont la mobilité est bien souvent limitée et dont, tout du moins, la force musculaire est réduite, leur enfilage et leur retrait nécessite l'aide d'une tierce personne. Outre le fait que l'assistance d'une tierce personne est mal perçue par les patients, l'incapacité de ces derniers à enfiler et à retirer ces orthèses compressives conduit les médecins à prescrire des orthèses compressives de faible coefficient de compression, voire même à ne plus prescrire ces orthèses, alors que le port d'orthèses présentant un coefficient de compression suffisant procure des résultats très satisfaisants dans de nombreuses pathologies.

Le problème de l'enfilage de ces orthèses étant traité par ailleurs, le but de l'invention est de proposer un dispositif d'utilisation simple et de réalisation peu coûteuse, pour retirer une orthèse compressive ou analogue sur un membre d'un patient.

A cet égard, et conformément à l'invention, le dispositif pour le retrait de chaussettes, bas, collants ou analogues, telles que des orthèses compressives dites "bas ou chaussettes de contention", réalisées en un matériau textile élastique tricoté qui sont prescrites à des patients pour le traitement de pathologies circulatoires, est remarquable en ce qu'il est constitué d'un manche comprenant une tige munie à sa première extrémité d'une poignée et à sa deuxième extrémité d'une spatule incurvée en forme de croissant de lune, de section transversale décroissante depuis sa pointe jusqu'à son talon, ladite tige étant solidarisée à la spatule sur sa face supérieure à proximité de son talon, et en ce que la spatule présente une face supérieure convexe depuis sa pointe jusqu'à la tige et globalement plane de la tige jusqu'au talon et une face inférieure concave afin de créer une surépaisseur entre les surfaces inférieure et supérieure de la spatule devant la tige formant ainsi une bosselure sur la face supérieure de la spatule de telle sorte que, la pointe de la spatule étant introduite entre la chaussette et le mollet d'un patient, ladite chaussette soit retirée du pied par un mouvement vertical descendant combiné à un mouvement de pronation ou de supination de la spatule.

D'autres avantages et caractéristiques ressortiront mieux de la description qui va suivre de plusieurs variantes d'exécution, données à titre d'exemples non limitatifs, du dispositif pour le retrait d'une orthèse compressive conforme à l'invention en référence aux dessins annexés sur lesquels :
- la figure 1 est une vue en perspective du dispositif pour le retrait d'une orthèse compressive conforme à l'invention,
- la figure 2 est une vue en coupe horizontale faite suivant la ligne II/II' de la figure 1.
- la figure 3 est une vue partielle en coupe sagittale du dispositif selon l'invention représenté sur la figure 1,

Le dispositif pour le retrait de chaussettes, représenté sur la figure 1, est constitué d'un manche 1 comprenant une tige 2, s'étendant globalement verticalement, munie à sa première extrémité dite supérieure d'une poignée 3, dont l'ergonomie est avantageusement adaptée pour la préhension par un droitier ou un gaucher, et à sa deuxième extrémité dite inférieure d'une spatule 4 incurvée en forme de croissant de lune similaire à un chausse-pied traditionnel. En référence à la figure 2, la spatule 4 présente une section transversale décroissante depuis sa pointe 5 jusqu'à son talon 6, la tige 2 du manche 1 étant solidarisée à la spatule 4 sur sa face supérieure 7 à proximité de son talon 6, la pointe 5 et le talon 6 correspondant ainsi à l'extrémité distale et respectivement proximale de la spatule 4. En référence à la figure 3, la face supérieure 7 est convexe depuis sa pointe 5 jusqu'à la tige 2 et globalement plane de la tige 2 jusqu'au talon 6. La spatule 4 présente, par ailleurs, une face inférieure 8 concave de rayon de courbure sensiblement égal au rayon de courbure de la face supérieure 7 convexe, mais de centres différents, afin de créer une surépaisseur e entre les faces inférieure 8 et supérieure 7 de la spatule 4 devant la tige 2 formant ainsi une bosselure 9 sur la face supérieure 7.

Il va de soi que la spatule 4 peut présenter une face supérieure 7 convexe depuis sa pointe 5 jusqu'à la tige 2 et globalement plane de la tige 2 jusqu'au talon 6 et une face inférieure 8 concave de rayon de courbure supérieure au rayon de courbure de la face supérieure convexe 7 afin de créer la surépaisseur e entre les surfaces inférieure 8 et supérieure 7 de la spatule 4, sans pour autant sortir du cadre de l'invention.

La face supérieure 7 comprend avantageusement une gorge 10 s'étendant depuis la pointe 5 jusqu'à la bosselure 9, en référence aux figures 2 et 3, et dans laquelle le talon du pied du patient glisse lors du retrait de l'orthèse comme on le verra plus loin. La gorge 10 présente un profil en forme d'arc de cercle dont la génératrice décroît depuis la pointe 5 jusqu'à la bosselure 9 de la spatule 4 (figure 2).

Par ailleurs, en référence à la figure 2 la spatule 4 est solidarisée à la tige 2 par le sertissage de son extrémité inférieure dans un trou borgne 11 pratiqué sur sa face supérieure 7 à proximité de son talon 6 de telle sorte que l'axe A de la tige 2 forme un angle θ compris entre 90° et 180°, et de préférence un angle de 157°, avec une droite d passant par la pointe 5 et par le point de fixation de la tige 2 avec la spatule 4. Dans cet exemple particulier de réalisation, la tige 2 est avantageusement coudée suivant un angle approprié dans sa partie inférieure, c'est-à-dire à proximité de son extrémité solidaire de la spatule 4 afin que cette dernière forme un angle de 157° avec la tige 2.

Il va de soi que le trou borgne 11 peut être pratiqué sur la face supérieure 7 de la spatule 4 de telle sorte que son axe se confonde avec l'axe A de la tige 2, sans pour autant sortir du cadre de l'invention.

Selon une variante d'exécution particulièrement avantageuse du dispositif conforme à l'invention, non représenté sur les figures, la tige 2 est constituée d'une première partie creuse dont l'une des extrémités est solidaire de la spatule 4 et dans laquelle coulisse une seconde partie munie de la poignée 3, la première partie creuse comprenant des moyens de blocage de la seconde partie, tels qu'une vis papillon par exemple, afin de régler la dimension de la tige 2 en fonction de la morphologie du patient.

Néanmoins, il a été constaté qu'un dispositif suivant l'invention dont la tige 2 présente une longueur de 51 cm depuis la poignée 3 jusqu'à la spatule 4 et dont la spatule 4 présente une longueur de 225 mm et une largeur maximale de 45 mm peut avantageusement être utilisé par des patients de morphologie quelconque, qu'ils soient handicapés ou non.

On expliquera maintenant, en référence à la figure 2, le fonctionnement du dispositif conforme à l'invention pour le retrait d'une orthèse du type chaussette couvrant le mollet.

Le patient se saisi du dispositif par la poignée 3 et positionne la pointe 5 de la spatule 4 entre l'orthèse et son mollet. Le patient opère alors un mouvement vertical descendant comme l'indique la flèche b représentée sur la figure 1, combiné, compte tenu de la symétrie du mollet, à un mouvement de pronation ou de supination de la spatule 4, représenté sur la double flèche c de la figure 1, jusqu'à ce que la pointe de cette dernière atteigne le talon du pied du patient. On entend par un mouvement de pronation et de supination un mouvement de la spatule 4 du dehors vers le dedans et respectivement du dedans vers le dehors, c'est-à-dire un mouvement de la spatule 4 du mollet vers le plan sagittal du patient et respectivement un mouvement de la spatule 4 du mollet vers l'extérieur.

Le patient poursuit alors son mouvement vertical descendant jusqu'à ce que la pointe 5 de la spatule 4 soit positionnée sous le talon du pied du patient, ladite spatule 4 étant toujours positionnée entre l'orthèse et le mollet du patient, de telle sorte que le talon du patient prenne appui dans la gorge 10. Le talon du patient glisse alors le long de la gorge 10 jusqu'à la bosselure 9 où la surépaisseur e dégage l'orthèse du talon du patient de telle manière que l'extrémité ouverte de l'orthèse se trouve entre le coup de pied et la voûte plantaire du patient qui, par un mouvement vers l'avant du dispositif, c'est-à-dire un mouvement vers la pointe de son pied, dégage définitivement l'orthèse de son pied.

Il est bien entendu que, lorsque l'extrémité ouverte de l'orthèse se trouve entre le coup de pied et la voûte plantaire du patient, ce dernier peut définitivement dégager l'ortèse de son pied en posant le talon 6 de la spatule 4 sur le sol, le soulageant ainsi du poids de sa jambe, puis en effectuant un mouvement d'avant en arrière de son pied. De plus, il va de soi que le dispositif conforme à l'invention peut avantageusement être utilisé pour enfiler une orthèse sur le pied d'un patient afin de faciliter le passage de cette dernière entre le coup de pied et le talon dudit patient.

Enfin, il va de soi que la spatule 4 du dispositif pour le retrait de chaussettes conforme à l'invention peut être obtenue dans tout type de matériau tel qu'une matière plastique, du métal, une corne de boeuf ou analogue, et que les exemples que l'on vient de donner ne sont que des illustrations particulières, en aucun cas limitatives des domaines d'application de l'invention.

## Revendications

1. Dispositif pour le retrait de chaussettes, bas, collants ou analogues, telles que des orthèses compressives dites bas ou chaussettes de contention, réalisées en un matériau textile élastique tricoté qui sont prescrites à des patients pour le traitement de pathologies circulatoires, **caractérisé en ce qu'**il est constitué d'un manche (1) comprenant une tige (2) munie à sa première extrémité d'une poignée (3) et à sa deuxième extrémité d'une spatule (4) incurvée en forme de croissant de lune, de section transversale décroissante depuis sa pointe (5) jusqu'à son talon (6), ladite tige (2) étant solidarisée à la spatule (4) à proximité de son talon (6), et **en ce que** la spatule (4) présente une face supérieure (7) convexe depuis sa pointe (5) jusqu'à la tige (2) et globalement plane de la tige (2) jusqu'au talon (6) et une face inférieure (8) concave afin de créer une surépaisseur (e) entre les surfaces inférieure (8) et supérieure (7) de la spatule (4) devant la tige (2) formant ainsi une bosselure (9) sur la face supérieure (7) de la spatule (4) de telle sorte que, la pointe (5) de la spatule (4) étant introduite entre la chaussette et le mollet d'un patient, ladite chaussette soit retirée du pied par un mouvement vertical descendant combiné à un mouvement de pronation ou de supination de la spatule (4).

2. Dispositif selon la revendication 1 **caractérisé en ce que** la face supérieure (7) de la spatule (4) comprend une gorge (10) s'étendant depuis sa pointe (5) jusqu'à sa bosselure (9).

3. Dispositif selon la revendication 2 **caractérisé en ce que** le profil de la gorge (10) est en forme d'arc de cercle dont la génératrice décroît depuis la pointe (5) jusqu'à la bosselure (9) de la spatule (4).

4. Dispositif selon l'une quelconque des revendications précédentes **caractérisé en ce que** la spatule (4) est solidarisée à la tige (2) de telle sorte que l'axe de la tige (2) forme un angle compris entre 90° et 180° avec une droite (d) passant par la pointe (5) de la spatule (4) et par le point de fixation de la tige (2) avec la spatule (4).

5. Dispositif selon la revendication 4 **caractérisé en ce que** la spatule (4) forme un angle de 157° avec la tige (2).

6. Dispositif selon l'une quelconque des revendications 4 et 5 **caractérisé en ce que** la tige (2) est coudée suivant un angle approprié à proximité de son extrémité solidaire de la spatule (4).

7. Dispositif selon l'une quelconque des revendications précédentes **caractérisé en ce que** la tige (2) est sertie dans un trou borgne (11) pratiqué sur la face supérieure (7) de la spatule (4) à proximité de son talon (6).

8. Dispositif selon l'une quelconque des revendications précédentes **caractérisé en ce que** la tige (2) présente une longueur de 51 cm depuis la poignée jusqu'à la spatule (4).

9. Dispositif selon l'une quelconque des revendications précédentes **caractérisé en ce que** la spatule (4) présente une longueur de 225 mm et une largeur maximale de 45 mm.

10. Dispositif selon l'une quelconque des revendications précédentes **caractérisé en ce que** la tige (2) est constituée d'une première partie creuse dont l'une des extrémités est solidaire de la spatule (4) et dans laquelle coulisse une seconde partie munie de la poignée (3), la première partie creuse comprenant des moyens de blocage de la seconde partie, afin de régler la dimension de la tige (2) en fonction de la morphologie du patient.

## Patentansprüche

1. Vorrichtung zum Ausziehen von Socken, Strümpfen, Strumpfhosen oder ähnlichem, wie zum Beispiel von Kompressionsorthesen, auch Stützstrumpf oder -socke genannt, die aus einem elastischen Textilgewirk bestehen und zur Behandlung von Patienten mit Kreislauferkrankungen verschrieben werden, **dadurch gekennzeichnet, dass** sie aus einem Stab (1) besteht, der einen Schaft (2) aufweist, der an seinem ersten Ende mit einem Handgriff (3) und an seinem zweiten Ende mit einem mondsichelförmigen Spatel (4) ausgestattet ist, dessen Querprofil von seiner Spitze (5) bis zu seinem Ende (6) hin abnimmt, wobei der besagte Schaft (2) mit dem Spatel (4) in der Nähe seines Endes (6) verbunden ist, und **dadurch**, dass der Spatel (4) eine Oberseite (7) hat, die von seiner Spitze (5) bis zum Schaft (2) konvex und vom Schaft (2) bis zum Ende (6) allgemein eben ist, und eine konkave Unterseite (8), um zwischen der Unterseite (8) und der Oberseite (7) des Spatels (4) vor dem Schaft (2) eine Verdickung (e) auszubilden, wobei damit eine Delle (9) auf der Oberseite (7) des Spatels (4) ausgebildet wird, so dass mit der Spitze (5) des Spatels (4), wenn sie zwischen Socke und Wade eines Patienten geführt wird, diese Socke durch eine senkrechte Bewegung nach unten in Kombination mit einer Einwärts- oder Auswärtsdrehung des Spatels (4) vom Fuß gezogen wird.

2. Vorrichtung nach Anspruch 1, **dadurch gekennzeichnet, dass** die Oberseite (7) des Spatels (4) eine Aushöhlung (10) aufweist, die sich von seiner Spitze (5) bis zu seiner Delle (9) erstreckt.

3. Vorrichtung nach Anspruch 2, **dadurch gekennzeichnet, dass** das Profil der Aushöhlung (10) die Form eines Kreisbogens hat, dessen Mantellinie von der Spitze (5) bis zur Delle (9) des Spatels abnimmt.

4. Vorrichtung nach einem der vorhergehenden Ansprüche, **dadurch gekennzeichnet, dass** der Spatel (4) mit dem Schaft (2) derart verbunden ist, dass die Achse des Schafts (2) mit einer Geraden (d), die durch die Spitze (5) des Spatels (4) und den Befestigungspunkt des Schafts (2) am Spatel (4) verläuft, einen Winkel von 90° bis 180° bildet.

5. Vorrichtung nach Anspruch 4, **dadurch gekennzeichnet, dass** der Spatel (4) mit dem Schaft (2) einen Winkel von 157° bildet.

6. Vorrichtung nach einem der Ansprüche 4 und 5, **dadurch gekennzeichnet, dass** der Stab (2) in der Nähe seines mit dem Spatel (4) verbundenen Endes in einem geeigneten Winkel gekrümmt ist.

7. Vorrichtung nach einem der vorhergehenden Ansprüche, **dadurch gekennzeichnet, dass** der Stab (2) in einem Sackloch (11) eingesetzt ist, das auf der Oberseite (7) des Spatels (4) in der Nähe seines Endes (6) eingearbeitet wurde.

8. Vorrichtung nach einem der vorhergehenden Ansprüche, **dadurch gekennzeichnet, dass** der Stab (2) vom Handgriff bis zum Spatel (4) eine Länge von 51 cm hat.

9. Vorrichtung nach einem der vorhergehenden Ansprüche, **dadurch gekennzeichnet, dass** der Spatel (4) eine Länge von 225 mm und eine maximale Breite von 45 mm hat.

10. Vorrichtung nach einem der vorhergehenden Ansprüche, **dadurch gekennzeichnet, dass** der Stab (2) von einem ersten hohlen Teil gebildet wird, von dem ein Ende mit dem Spatel (4) verbunden ist und in dem ein zweiter Teil gleitet, der mit dem Handgriff (3) ausgestattet ist, wobei der erste hohle Teil Mittel zum Feststellen des zweiten Teils aufweist, um die Größe des Stabs (2) in Abhängigkeit vom Körperbau des Patienten einzustellen.

## Claims

1. Device for the removal of stockings, hose, tights or similar items, such as compressive ortheses referred to as elastic support hose or stockings, made of a knit elastic textile material which are prescribed for patients for the treatment of circulatory conditions, **characterised in that** it consists of a sleeve (1) comprising a shaft (2) equipped at its first end with a handle (3) and at its second end with a curved crescent-shaped spatula (4), decreasing in cross-section from its tip (5) to its heel (6), said shaft (2) being attached to the spatula (4) in the vicinity of its heel (6), and **in that** the spatula (4) has a top face (7) which is convex from its tip (5) to the shaft (2) and generally plane from the shaft (2) to the heel (6) and a concave bottom face (8) in order to create an extra thickness (e) between the bottom (8) and top (7) surfaces of the spatula (4) in front of the shaft (2), thus forming a dent (9) on the top face (7) of the spatula (4) such that, the tip (5) of the spatula (4) being inserted between the stocking and the patient's calf, said stocking is removed from the foot by means of a downward vertical movement combined with a pronation and supination movement of the spatula (4).

2. Device according to claim 1 **characterised in that** the top face (7) of the spatula (4) comprises a groove (10) extending from its tip (5) to its dent (9).

3. Device according to claim 2 **characterised in that** the profile of the groove (10) is arc-shaped wherein the generating line declines from the tip (5) to the dent (9) of the spatula (4).

4. Device according to any of the above claims **characterised in that** the spatula (4) is attached to the shaft (2) such that the axis of the shaft (2) forms an angle between 90° and 180° with a line (d) passing through the tip (5) of the spatula (4) and through the attachment point of the shaft (2) with the spatula (4).

5. Device according to claim 4 **characterised in that** the spatula (4) forms a 157° angle with the shaft (2).

6. Device according to any of claims 4 to 5 **characterised in that** the shaft (2) is bent at a suitable angle in the vicinity of its end attached to the spatula (4).

7. Device according to any of the above claims **characterised in that** the shaft (2) is mounted in a blind hole (11) produced on the top face (7) of the spatula (4) in the vicinity of its heel (6).

8. Device according to any of the above claims **characterised in that** the shaft (2) has a length of 51 cm from its handle to its spatula (4).

9. Device according to any of the above claims **characterised in that** the spatula (4) has a length of 225 mm and a maximum width of 45 mm.

10. Device according to any of the above claims **characterised in that** the shaft (2) consists of a first hollow part wherein one of the ends is attached to the spatula (4) and wherein a second part equipped with the handle (3) slides, the first hollow part comprising locking means of the second part, so as to adjust the size of the shaft (2) according to the patient's morphology.
